# EUROPÄISCHE PATENTSCHRIFT

(11) **EP 4 111 923 B1**
(45) Veröffentlichungstag und Bekanntmachung des Hinweises auf die Patenterteilung: **08.11.2023**
(21) Anmeldenummer: 22181912.1
(22) Anmeldetag: 29.06.2022
(51) Int. Cl.: A47L 5/30, A47L 9/00

(54) **BODENREINIGUNGSMASCHINE**
FLOOR CLEANING MACHINE
MACHINE DE NETTOYAGE DU SOL

(30) Priorität: 29.06.2021 DE 102021116686
(43) Veröffentlichungstag der Anmeldung: 04.01.2023
(73) Patentinhaber: Hako GmbH, 23843 Bad Oldesloe (DE)
(72) Erfinder: Protz, Carsten, 23730 Altenkrempe (DE); Ulrich, Bertram, 23556 Lübeck (DE)
(74) Vertreter: Bird & Bird LLP

(56) Entgegenhaltungen:
- EP-A1- 1 018 314
- WO-A1-2020/234904
- US-A- 3 101 505

## Beschreibung

Die vorliegende Erfindung betrifft eine Bodenreinigungsmaschine, insbesondere eine Scheuersaugmaschine, mit einer Reinigungselementanordnung zum Eingriff mit einer zu reinigenden Bodenfläche.

Derartige Bodenreinigungsmaschinen umfassen eine Basis und eine an einer Unterseite der Basis gehalterten und angetriebenen Reinigungselementanordnung, die angetriebene Reinigungselemente aufweist, die mit einer zu reinigenden Bodenfläche eingreifen können. Dabei dienen die Bürsten insbesondere zum Scheuern, einer Bodenfläche. Ferner umfasst die Bodenreinigungsmaschine einen an der Basis vorzugsweise beweglich, insbesondere schwenkbar über ein Gelenk, angebrachten Bedienholm zum Führen und Betätigen der Bodenreinigungsmaschine. Dabei kann die Maschine direkt durch einen Benutzer geführt und betätigt werden.

Außerdem weist die Bodenreinigungsmaschinen einem an der Basis oder an dem Bedienholm angebrachten Saugfuß zum Aufsaugen von Reinigungsflüssigkeit von der Bodenfläche, einem an der Basis oder dem Bedienholm angebrachten Schmutzwassertank zur Aufnahme von mit dem Saugfuß aufgenommenen Reinigungsflüssigkeit, und eine Saugturbine auf, die ein Saugturbinengehäuse aufweist, das eine Einlassöffnung und eine Auslassöffnung auf. Dabei ist die Saugturbine ausgestaltet, einen Saugluftstrom von dem Saugfuß in den Schmutzwassertank zu erzeugen, wobei die Saugturbine derart aufgebaut ist, dass der Saugluftstrom durch die Einlassöffnung hin zu der Auslassöffnung verläuft.

So ist aus der EP 2 962 614 B1 eine Bodenreinigungsmaschine mit einer Basis und einem sich davon weg erstreckenden Bedienholm bekannt, der über ein Gelenk mit der Basis verbunden ist. Weiterhin sind an einer Basis zwei gegenläufig drehend angetriebene Reinigungselemente vorgesehen, deren Drehachsen gegenüber einer Vertikalen zueinander geneigt sind. Auf diese Weise wird erreicht, dass auf die Basis der Bodenreinigungsmaschine ein Vortrieb ausgeübt wird, wenn die beiden Reinigungselemente rotieren. Dadurch, dass die Reinigungselemente jedoch zueinander geneigt sind, ist die Reinigungswirkung im Bereich der drehend angetriebenen Reinigungselemente nicht gleichmäßig. Vielmehr liegen die Reinigungselemente am äußeren Rand weniger stark an der zu reinigenden Bodenfläche an, sodass dort die Reinigungswirkung geringer ist. Darüber hinaus ist der von den drehend angetriebenen Reinigungselementen dauerhaft erzeugte Vortrieb im Betrieb häufig nachteilhaft. Denn ein Benutzer muss eine erhebliche Kraft aufbringen, um die Bodenreinigungsmaschine abweichend von der Vortriebsrichtung in anderen Richtungen zu bewegen. Außerdem ist die Saugturbine bei der aus diesem Stand der Technik bekannten Bodenreinigungsmaschine getrennt von der Basis vorgesehen und wird als separates Bauteil von dem Benutzer getragen, was vergleichsweise unkomfortabel ist. Abweichend von diesem Stand der Technik ist es außerdem bekannt, dass die Saugturbine an dem Bedienholm angebracht ist, was mit dem Nachteil verbunden ist, dass dieser ein vergleichsweise hohes Gewicht aufweist, sodass dieser von einem Benutzer schlecht bewegt werden kann und dann, wenn der Bedienholm geneigt ist, große Drehmomente erwirken, die den Bedienholm in weiter geneigt Stellungen drücken. Eine weitere Bodenreinigungsmaschine ist in EP-1018314-A offenbart.

Daher ist es wünschenswert, dass die Saugturbine an der Basis der Bodenreinigungsmaschine angebracht ist. Dies ist jedoch mit dem Nachteil vor folgendem Problem verbunden. Wenn die Saugturbine in vertikaler Richtung gesehen an einem vergleichsweise tiefen Punkt Bodenreinigungsmaschine angebracht ist, besteht die Gefahr, dass sich Wasser, das in dem Sog Luftstrom enthalten ist, im Bereich der Saugluft Turbine ansammelt und ein Flüssigkeitspegels in diesem Bereich so weit ansteigt, dass sich ein Turbinenrad der Saugturbine durch diesen Flüssigkeit bewegt. Außerdem kann mit Schmutz beladene Flüssigkeit aufgrund der tiefen Lage der Saugturbine in diese und insbesondere in dessen Antriebsmotor gelangen. Dadurch kann die Saugturbine aufgrund von Korrosion Schaden nehmen. Insbesondere gilt dies für das Turbinenrad, die Lager sowie den Antriebsmotor.

Daher ist es die Aufgabe der vorliegenden Erfindung, eine Bodenreinigungsmaschine bereitzustellen, bei der der Bedienholm ein vergleichsweise geringes Eigengewicht aufweist und die Saugturbine so montiert ist, dass das Risiko stark vermindert ist, dass sie mit mit Schmutz beladener Flüssigkeit beaufschlagt wird.

Erfindungsgemäß wird diese Aufgabe gelöst durch eine Bodenreinigungsmaschine mit einer Basis, einer an einer Unterseite der Basis gehalterten und angetriebenen Reinigungselementanordnung zum Eingriff mit einer Bodenfläche, wobei die Reinigungselementanordnung wenigstens ein angetriebenes Reinigungselement aufweist, an dem Eingriffselemente zum Eingriff mit einer zu reinigenden Bodenfläche angebracht sind, wobei sich zum Eingriff mit der Bodenfläche vorgesehene Abschnitte der Eingriffselemente in einer Eingriffselementebene erstrecken. Weiterhin weist die erfindungsgemäße Bodenreinigungsmaschine einen an der Basis, vorzugsweise über ein Gelenk schwenkbar, angebrachten Bedienholm auf, der zum Führen und Betätigen der Bodenreinigungsmaschine dient. Darüber hinaus ist an der Basis oder an dem Bedienholm ein Saugfuß zum Aufsaugen von Reinigungsflüssigkeit von der Bodenfläche vorgesehen, und an der Basis oder dem Bedienholm ist zudem ein Schmutzwassertank zur Aufnahme von mit dem Saugfuß aufgenommener Reinigungsflüssigkeit angebracht.

Darüber hinaus ist erfindungsgemäß an der Basis eine Saugturbine angebracht, die ein Saugturbinengehäuse aufweist, das eine Einlassöffnung und eine Auslassöffnung aufweist, wobei die Saugturbine ausgestaltet ist, einen Saugluftstrom von dem Saugfuß in den Schmutzwassertank zu erzeugen, wobei die Saugturbine derart aufgebaut ist, dass der Saugluftstrom durch die Einlassöffnung hin zu der Auslassöffnung verläuft, wenn die Saugturbine in Betrieb ist.

Erfindungsgemäß ist die Saugturbine mit einem Abscheidebehälter versehen, der an das Saugturbinengehäuse angrenzt, wobei dessen Innenraum mit der Einlassöffnung des Saugturbinengehäuses in Verbindung steht und der einen mit dem Innenraum in Verbindung stehenden Einlass sowie einen zu dem Innenraum weisenden Bodenwandabschnitt aufweist. Der Bodenwandabschnitt ist entlang einer Vertikalachse gesehen, die senkrecht zu der Eingriffselementebene verläuft, näher zu der Eingriffselementebene angeordnet als die Einlassöffnung. Ferner führt aus dem Bodenwandabschnitt eine Entwässerungsöffnung in die Umgebung, in die mit einem Ventil versehen ist, das derart ausgestaltet ist, dass es geschlossen ist, wenn die Sauturbine in Betrieb ist, und geöffnet ist, wenn die Saugturbine außer Betrieb ist.

Demnach weist eine erfindungsgemäße Bodenreinigungsmaschine eine Basis auf, an der eine mit Reinigungselementen versehene angetriebene Reinigungselementanordnung vorgesehen ist, wobei die Abschnitte der Eingriffselemente, die mit der zu reinigenden Bodenfläche eingreifen, in einer Eingriffselementebene angeordnet sind. Außerdem ist an der Basis eine Saugturbine angebracht, die einen Saugluftstrom von dem Saugfuß in einen Schmutzwasserbehälter erzeugt, wenn sie in Betrieb ist. Dazu weist die Saugturbine ein Saugturbinengehäuse auf, das mit einer Einlassöffnung und einer Auslassöffnung versehen ist, wobei im Betrieb der Saugturbine der Saugluftstrom von der Einlassöffnung zu der Auslassöffnung führt. Zudem ist erfindungsgemäß ein Abscheidebehälter vorgesehen, der einen Bodenwandabschnitt aufweist, der in Richtung einer Vertikalachse gesehen, die senkrecht zu der Eingriffselementebene verläuft, näher zu der Eingriffselementebene angeordnet ist, als die Einlassöffnung. Außerdem ist der Abscheidebehälter mit einem Einlass versehen, von dem der von der Saugturbine erzeugte Saugluftstrom hin zu der Einlassöffnung strömt, wenn die Saugturbine in Betrieb ist. Schließlich ist in dem Bodenwandabschnitt eine Entwässerungsöffnung vorgesehen, die mit einem Ventil versehen ist, das derart ausgestaltet ist, dass es schließt, wenn die Saugturbine in Betrieb ist, und öffnet, wenn die Saugturbine außer Betrieb ist. Die Stellung des Ventils hängt also davon ab, ob die Saugturbine in Betrieb ist oder nicht.

Bei dem erfindungsgemäßen Aufbau wird erreicht, dass der Saugluftstrom durch den Abscheidebehälter hin zu der Einlassöffnung in dem Saugturbinengehäuse strömt. Dadurch, dass der Abscheidebehälter und besonders dessen Bodenwandabschnitt näher zu der Eingriffselementebene angeordnet sind als die Einlassöffnung, sammelt sich Reinigungsflüssigkeit in dem Abscheidebehälter an und gelangt nicht in die Saugturbine, da der Abscheidebehälter tiefer liegt als die Saugturbine. Wenn die Saugturbine abgeschaltet wird, bewirkt dies, dass das Ventil, das derart ausgestaltet ist, dass es geschlossen ist, wenn die Saugturbine in Betrieb ist, und geöffnet ist, wenn die Saugturbine außer Betrieb ist, öffnet. Reinigungsflüssigkeit, die sich in dem Abscheidebehälter angesammelt hat, fließt dann durch die Öffnung ab. Wird die Maschine wieder in Betrieb genommen und die Saugturbine eingeschaltet, schließt das Ventil in der Entwässerungsöffnung, und es kann sich der Saugluftstrom aufbauen.

Somit ist bei der erfindungsgemäßen Bodenreinigungsmaschine sichergestellt, dass trotz der Anordnung der Saugturbine an der Basis und damit an einer vergleichsweise tief gelegenen Position, diese aufgrund von Reinigungsflüssigkeit, die sich saugseitig vor der Turbine ansammelt, keinen Schaden nehmen kann. Sich dort ansammelndes Wasser wird vielmehr regelmäßig, wenn die Saugturbine abgeschaltet wird, über die Entwässerungsöffnung, die an einer unterhalb der Saugturbine gelegenen Position angeordnet ist, abgelassen.

In einer Ausführungsform ist es möglich, dass das Ventil als ein Magnetventil ausgeführt ist, dass elektrisch geschlossen wird, wenn die Saugturbine mit elektrischer Leistung versorgt wird, und öffnet, wenn die Saugturbine nicht mehr mit Strom versorgt wird.

In eine weiteren bevorzugten Ausführungsform ist das Ventil derart ausgestaltet, dass es schließt, wenn der Druck in dem Abscheidebehälter unter dem Umgebungsdruck liegt, und öffnet, wenn der Druck in dem Abscheidebehälter größer oder gleich dem Umgebungsdruck ist. Wenn die Saugturbine abgeschaltet wird, gleichen sich der Druck in dem Innenraum des Aufnahmebehälters und der Umgebungsdruck aneinander an, was bewirkt, dass bei dieser Ausführungsform das Ventil in der Entwässerungsöffnung öffnet, sodass Reinigungsflüssigkeit, die sich in dem Abscheidebehälter angesammelt hat, abfließt. Wird die Maschine wieder in Betrieb genommen und die Saugturbine eingeschaltet, sinkt der Druck in dem Abscheidebehälter unter den Umgebungsdruck, sodass das Ventil in der Entwässerungsöffnung wieder schließt und sich der Saugluftstrom aufbauen kann. Somit ist bei dieser Ausführungsform kein weiterer Aktuator oder dgl. erforderlich, um das Ventil zu öffnen und zu schließen, sondern allein der durch die Saugturbine erzeugte Druck ist ausreichend.

Weiterhin kann das Ventil bevorzugt derart ausgestaltet sein, dass das Ventil eine flexible Lasche aufweist, die auf der Außenseite des Abscheidebehälters gegenüber der Entwässerungsöffnung angebracht ist, wobei die flexible Lasche derart vorgespannt ist, dass ein Abschnitt davon von der Entwässerungsöffnung beabstandet ist und diese freigibt, wenn der Druck in dem Abscheidebehälter größer oder gleich dem Umgebungsdruck ist, und dass der Abschnitt die Entwässerungsöffnung verschließt, wenn der Druck in dem Abscheidebehälter unter dem Umgebungsdruck liegt. Auf diese Weise kann in einfacher Weise ein Ventil ausgestaltet werden, dass allein aufgrund des Drucks in dem Abscheidebehälter öffnet und schließt.

Vorzugsweise weist die Saugturbine ein Turbinenrad auf, das um eine Turbinenradachse drehend angetrieben ist, wobei die Turbinenradachse mit der Vertikalachse zusammenfällt und wobei die Einlassöffnung in Richtung der Vertikalachse gesehen näher zu der Eingriffselementebene ist als das Turbinenrad. Eine solche Ausführungsform hat sich als besonders effizient zur Erzeugung eines Saugluftstroms erwiesen.

In weiter bevorzugter Weise weist die Saugturbine einen Turbinenmotor mit einer drehend angetriebenen Motorwelle auf, wobei sich die Motorwelle entlang der Turbinenachse erstreckt und mit dem Turbinenrad verbunden ist. Ein solcher Aufbau ist besonders platzsparend, da Turbinenrad und Motorwelle koaxial angeordnet sind.

In einer weiteren bevorzugten Ausführungsform ist das Turbinenrad als Radiallüfterrad ausgebildet ist, das derart ausgestaltet ist, dass es bei einer Rotation einen Luftstrom von einem auf der Turbinenradachse liegenden Eintritt radial nach außen erzeugt, wobei das Saugturbinengehäuse das Turbinenrad umgibt und die Einlassöffnung auf der Turbinenradachse angeordnet ist und dem Eintritt gegenüberliegt. Da bei einem so ausgebildeten Turbinenrad der Saugluftstrom in axialer Richtung der Turbinenachse gesehen seitlich austrat, kann auf diese Weise eine Turbinenanordnung geschaffen werden, deren axiale Länge vergleichsweise gering ist. Somit weiß die Turbinenanordnung auf der Basis eine nur geringe Höhe auf, was für die Benutzung der Bodenreinigungsmaschine vorteilhaft ist.

Weiterhin kann in einer bevorzugten Ausführungsform der Abscheidebehälter eine dem Bodenwandabschnitt gegenüberliegenden Aufnahmeöffnung aufweisen, deren Rand dichtend an dem Saugturbinengehäuse anliegt, wobei in dem von dem Rand eingeschlossenen Bereich der Saugturbinengehäuses die Einlassöffnung angeordnet ist und wobei der Abscheidebehälter lösbar mit dem Saugturbinengehäuse verbunden ist. Dadurch, dass der Abscheidebehälter lösbar an dem Saugturbine Gehäuse angebracht ist, kann der Innenraum des Abscheidebehälters leicht gereinigt werden, was aufgrund des Schmutzes, der in der Reinigungsflüssigkeit enthalten ist, regelmäßig erforderlich ist.

Gemäß einer weiteren bevorzugten Ausführungsform weist der Bodenwandabschnitt einen Einlassöffnungsabschnitt auf, der der Einlassöffnung gegenüber liegt, wobei der Bodenwandabschnitt einen Entwässerungsabschnitt aufweist, vom dem die Entwässerungsöffnung ausgeht, und wobei entlang der Vertikalachse gesehen der Entwässerungsabschnitt der Eingriffselementebene näher ist als der Einlassöffnungsabschnitt. Bei einer derartigen Ausführungsform sichergestellt, dass sich unmittelbar unterhalb der Einlassöffnung zunächst kein Wasser ansammeln kann, sondern dies in Richtung des Entwässerungsabschnitts abfließt bzw. sich dort ansammelt. Um ein Ansammeln von Reinigungsflüssigkeit unmittelbar unter der Einlassöffnung sicher zu verhindern, ist es besonders bevorzugt, wenn der Einlassöffnungsabschnitt der Teil des Bodenwandabschnitts ist, der der entlang der vertikalen Achse gesehen der Einlassöffnung am nächsten liegt.

Um zu verhindern, dass sich in dem Abscheidebehälter ansammelndes Wasser bzw. Reinigungsflüssigkeit in den Einlass bewegt, ist es weiter bevorzugt, wenn der Einlass entlang der Vertikalachse gesehen an einer Position in den Innenraum mündet, die weiter entfernt von der Eingriffselementebene ist als der Bodenwandabschnitt. Dadurch wird erreicht, dass Reinigungsflüssigkeit bereits aus dem Bodenwandabschnitt abgelassen wird, bevor es einen Pegel erreicht, bei dem es in den Einlass strömen kann. In weiter bevorzugter Weise ist der Einlass in einem Wandabschnitt des Abscheidebehälters vorgesehen ist, der von dem Innenraum aus gesehen von der Eingriffselementebene weg weist und vorzugsweise parallel zu der Eingriffselementebene verläuft.

Schließlich kann in einer bevorzugten Ausführungsform der erfindungsgemäßen Bodenreinigungsmaschine der Saugfuß mit einer ersten Leitung mit dem Schmutzwassertank verbunden sein, wobei der Schmutzwassertank mit einer zweiten Leitung mit dem Einlass des Abscheidebehälters verbunden ist und wobei, wenn die Saugturbine in Betrieb ist, der Saugluftstrom von dem Saugfuß, durch den Schmutzwassertank und durch den Abscheidebehälter zu der Einlassöffnung verläuft. Bei dieser Ausführungsform ist die Saugturbine stromabwärts des Schmutzwassertank angeordnet, sodass schon aus diesem Grunde die Menge an Reinigungsflüssigkeit, mit der die Saugturbine beaufschlagt wird minimal ist.

Die vorliegende Erfindung wird im Folgenden anhand einer lediglich ein bevorzugtes Ausführungsbeispiel zeigenden Zeichnung näher erläutert, wobei
- Figur 1: eine perspektivische Ansicht einer Bodenreinigungsmaschine gemäß der vorliegenden Erfindung zeigt,
- Figur 2: eine perspektivische Ansicht der Basis der Bodenreinigungsmaschine aus Figur 1 mit teilweise entferntem Gehäuse zeigt,
- Figur 3: eine Querschnittsansicht der Basis der Bodenreinigungsmaschine aus Figur 1 zeigt,
- Figur 4: eine Querschnittsansicht eines Teils der Basis der Bodenreinigungsmaschine aus Fig. 1 zeigt,
- Figur 5: eine perspektivische Schnittansicht des Abscheidebehälters für die Saugturbine der Bodenreinigungsmaschine aus Figur 1 ist,
- Figur 6: ein horizontaler Schnitt durch den Abscheidebehälter für die Saugturbine der Bodenreinigungsmaschine aus Figur 1 ist und
- Figur 7: eine Querschnittsansicht wie Figur 4 zeigt, wobei die Luftströmung im Bereich der Saugturbine eingezeichnet ist.

In Figur 1 ist ein Ausführungsbeispiel einer Bodenreinigungsmaschine 1 gemäß der vorliegenden Erfindung dargestellt, die hier als eine handgeführte Scheuersaugmaschine ausgebildet ist und die mit einer Reinigungselementanordnung, mit der Reinigungsflüssigkeit auf die Bodenfläche 3 (siehe Figur 3) aufgebracht werden kann und die Reinigungselemente zum Eingriff mit der zu reinigenden Bodenfläche 3 aufweist, und mit einem Saugfuß versehen ist, mit dem Scheuerrückstände einschließlich der Reinigungsflüssigkeit anschließend abgesaugt werden können. Die hier beschriebene Bodenreinigungsmaschine 1 weist einen nachfolgend noch im Detail beschriebenen, an einer Basis 5 der Bodenreinigungsmaschine 1 angebrachten Bedienholm 7 auf, wobei der Bedienholm 7 schwenkbar an einer Basis 5 angebracht ist.

Das hier beschriebene Ausführungsbeispiel einer erfindungsgemäßen Bodenreinigungsmaschine 1 umfasst wie bereits erwähnt eine Basis 5, an der über ein Gelenk 9 ein Bedienholm 7 schwenkbar angebracht ist. Der Bedienholm 7 erstreckt sich dabei von dem Gelenk 9, über das er schwenkbar mit der Basis 5 verbunden ist, entlang einer Längsachse 11 zu einem Betätigungsende 13. Das Gelenk 9 ist dabei derart ausgestaltet, dass dann, wenn der Bedienholm 7 um die Längsachse 11 verschwenkt wird, ein Drehmoment auf die Basis 5 ausgeübt wird, sodass diese um eine Hochachse 15 gegenüber der Bodenfläche 3 verschwenkt wird, wobei die Hochachse 15 senkrecht zu der Bodenfläche 3 verläuft. Das Gelenk 9 ermöglicht also aufgrund seines Aufbaus, dass ein Benutzer, der den Bedienholm 7 an dessen Betätigungsende 13 ergreift, die Basis 5 lenken kann.

An dem Bedienholm 7 sind ein Reinigungsflüssigkeitsbehälter 17 sowie ein Schmutzwassertank 19 lösbar angebracht, die in einer noch beschriebenen Weise mit der Basis 5 sowie einem schwenkbar an der Basis 5 gehalterten Saugfuß 21 über eine erste Leitung 23 und eine zweite Leitung 25 verbunden sind. Dabei kann der Saugfuß 21 zwischen der in den Figuren gezeigten Stellung, in der er der zu reinigenden Bodenfläche 3 gegenüberliegt, und einer hochgeklappten Stellung, in der er von der Bodenfläche 3 beabstandet ist, verschwenkt werden.

Schließlich ist auf der zu der zu reinigenden Bodenfläche 3 weisenden Unterseite der Basis 5 eine Reinigungselementanordnung 27 vorgesehen, die ausgestaltet ist, mit der zu reinigenden Bodenfläche 3 einzugreifen, wobei die Reinigungselementanordnung 27 durch einen in einem Gehäuse 29 an der Basis angeordneten Antriebsmotor 31 angetrieben ist. Bei dem Antriebsmotor 31 kann es sich beispielsweise um einen Elektromotor handeln, der von einer in den Figuren nicht im Detail dargestellten und an der Basis 5 oder dem Bedienholm 7 angebrachten Batterieeinheit versorgt wird. Es ist aber grundsätzlich auch denkbar, dass der Antriebsmotor 31 mit Druckluft angetrieben wird, sodass die Erfindung nicht auf die Verwendung von Elektromotoren beschränkt ist.

In dem Gehäuse 29 der Basis 5 ist ferner eine Saugturbine 33 angeordnet, deren Saugseite über die zweite Leitung 25 mit dem oberen Ende des Schmutzwassertanks 19 verbunden ist. Der Schmutzwassertank 19 wiederum ist über die erste Leitung 23 mit dem Saugfuß 21 verbunden. Die Saugturbine 33 bildet eine Saugeinrichtung, mit deren Hilfe ein Saugluftstrom von dem Saugfuß 21 in den Schmutzwassertank 19 erzeugt wird, sodass zuvor aufgebrachte Reinigungsflüssigkeit von der zu reinigenden Bodenfläche 3 abgesaugt werden kann. Wie weiter den Figuren 2 und 3 zu entnehmen ist, sind in der Basis 5 weitere Leitungen 35 vorgesehen, über die Reinigungsflüssigkeit aus dem Reinigungsflüssigkeitsbehälter 17 durch die Basis 5 hindurch in den Bereich der Reinigungselementanordnung 27 und dabei auf die zu reinigende Bodenfläche 3 aufgebracht werden kann.

Wie insbesondere der Figur 3 zu entnehmen ist, weist der Antriebsmotor 31 eine sich entlang einer Abtriebsachse 37 erstreckende Abtriebswelle 39 auf, die durch den Antriebsmotor 31 drehend angetrieben ist. An der Abtriebswelle 39 sind in axialer Richtung der Abtriebsachse 37 gesehen hintereinander eine erste Exzenterscheibe 41 sowie eine zweite Exzenterscheibe 43 drehfest angebracht. An dem Außenumfang der ersten Exzenterscheibe 41 ist ein erstes Aufnahmeelement 45 über ein erstes Lager 47 drehbar befestigt, wobei das erste Aufnahmeelement 45 mit dem inneren Reinigungskörper 49 eines inneren Reinigungselements 51 fest verbunden ist. Das erste Aufnahmeelement 45 ist dabei gegenüber der ersten Exzenterscheibe 41 um eine erste Drehachse D1 drehbar, die parallel zu der Abtriebsachse 37 verläuft. Dabei weist der innere Reinigungskörper 49 des inneren Reinigungselements 51 eine erste Aufnahmeöffnung auf, in der das erste Aufnahmeelement 45 aufgenommen ist. Außerdem erstreckt sich der innere Reinigungskörper 49 in einer Reinigungskörperebene 53, die im Betrieb der Bodenreinigungsmaschine 1, wenn diese auf einer zu reinigenden Bodenfläche 3 angeordnet ist, im Wesentlichen parallel zu der Ebene der zu reinigenden Bodenfläche 3 verläuft.

In ähnlicher Weise ist an dem Außenumfang der zweiten Exzenterscheibe 43 ein zweites Aufnahmeelement 55 über ein zweites Lager 57 drehbar angebracht, wobei das zweite Aufnahmeelement 55 fest mit einem äußeren Reinigungskörper 59 eines äußeren Reinigungselements 61 verbunden ist. Dabei ist das zweite Aufnahmeelement 55 gegenüber der zweiten Exzenterscheibe 43 um eine zweite Drehachse D2 drehbar, die parallel zu der Abtriebsachse 37 und der ersten Drehachse D1 verläuft. Dabei weist der äußere Reinigungskörper 59 eine zweite Aufnahmeöffnung auf, in der zum einen das zweite Aufnahmeelement 55 und zum anderen der innere Reinigungskörper 49 des inneren Reinigungselements 51 aufgenommen sind. Daher umgibt der äußere Reinigungskörper 59 den inneren Reinigungskörper 49, und das äußere Reinigungselements 61 ist äußerlich um das innere Reinigungselement 51 angeordnet. Außerdem erstreckt sich auch der äußere Reinigungskörper 59 und damit das äußere Reinigungselements 61 in der Reinigungskörperebene 53.

Sowohl der innere Reinigungskörper 49 als auch der äußere Reinigungskörper 59 sind in der Reinigungskörperebene 53 angeordnet, d.h. wenigstens Teile sowohl von dem inneren Reinigungskörper 49 als auch von dem äußeren Reinigungskörper 59 schneiden im Querschnitt gesehen die Reinigungskörperebene 53. Ferner ist Figur 3 zu entnehmen, dass das innere Reinigungselement 51 und das äußere Reinigungselement 61 Eingriffselemente 63 aufweisen, die an dem jeweiligen Reinigungskörper 49, 59 befestigt sind und zu der Seite der Reinigungskörperebene 53 weisen, die zu der zu reinigenden Bodenfläche 3 weist. Die Eingriffselemente 63 sind im hier beschriebenen Ausführungsbeispiel als Borsten ausgebildet und sind allgemein dazu vorgesehen, mit ihren Endabschnitten 65 mit der zu reinigenden Bodenfläche 3 einzugreifen. Die Endabschnitte 65 sind dabei in einer Eingriffselementebene 67 angeordnet.

In dem hier beschriebenen Ausführungsbeispiel sind die Eingriffselemente 63 als Borsten ausgebildet. Es ist aber auch denkbar, dass andere Formen von Eingriffselementen verwendet werden, wie Pads oder dgl.

Im hier beschriebenen Ausführungsbeispiel sind die erste und die zweite Exzenterscheibe 41, 43 ferner derart angeordnet, dass die erste und die zweite Drehachse D1, D2 und die Abtriebsachse 37 in einer gemeinsamen Ebene verlaufen. Damit ist verbunden, dass die Exzenterscheiben 41, 43 um 180° versetzt zueinander auf der Abtriebswelle 39 befestigt sind.

Wie weiter den Figuren 3 und 4 zu entnehmen ist, weist die Saugturbine 33 einen Turbinenmotor 77 auf, der eine Motorwelle 79 drehend antreibt, die sich entlang einer Turbinenradachse 81 erstreckt. An der Motorwelle 79 ist ein Turbinenrad 83 befestigt, sodass dieses von dem Turbinenmotor 77 drehend angetrieben wird, wobei es sich dann um die Turbinenradachse 81 dreht.

In dem hier dargestellten Ausführungsbeispiel fällt die Turbinenradachse 81 mit der Abtriebsachse 37 des Antriebsmotors 31 zusammen. Es ist aber auch denkbar, dass die Abtriebsachse 37 und die Turbinenachse 81 versetzt zueinander verlaufen. Die Saugturbine 33 ist ferner von einem Saugturbinengehäuse 85 umgeben, wobei das Saugturbinengehäuse 85 eine Einlassöffnung 87 aufweist sowie eine Vielzahl von Auslassöffnungen 89. In dem hier dargestellten Ausführungsbeispiel ist das Turbinenrad 83 als Radiallüfterrad ausgebildet, sodass es bei einer Rotation um die Turbinenradachse 81 von einem auf der Turbinenradachse 81 liegenden Eintritt 91 Luft radial nach außen fördert, wobei der Eintritt 91 der Einlassöffnung 87 gegenüberliegt. Das Turbinenrad 83 erzeugt bei dem hier dargestellten Ausführungsbeispiel also eine Strömung, die von dem Eintritt 91 radial nach außen verläuft und dabei in der durch das Turbinenrad 83 definierten Turbinenradebene 93 ausgebildet ist. Daher sind bei der hier dargestellten Ausführungsform die Auslassöffnungen 89 in dem Saugturbinengehäuse 85 auf der Höhe der Turbinenradebene 93 ausgebildet, sodass der von dem rotierenden Turbinenrad 83 erzeugte Saugluftstrom dann radial durch die Auslassöffnungen 89 aus dem Saugturbinengehäuse 85 austritt, wie dies schematisch in Figur 2 zu erkennen ist.

Wie weiter den Figuren 3 und 4 zu entnehmen ist, erstreckt sich bei der hier dargestellten Ausführungsform die Motorwelle 79 des Turbinenmotors 77 entlang einer Vertikalachse 95, die senkrecht zu der Eingriffselementebene 67 und damit auch senkrecht zu der zu reinigenden Bodenfläche 3 verläuft. Entlang der Vertikalachse 95 gesehen ist die Einlassöffnung 87 in dem Saugturbinengehäuse 85 erfindungsgemäß ferner so angeordnet, dass sie näher zu der Eingriffselementebene 67 angeordnet ist als das Turbinenrad 83. Wenn die Bodenreinigungsmaschine 1 somit auf einer im Wesentlichen horizontal verlaufenden zu reinigenden Bodenfläche 3 angeordnet ist, ist die Einlassöffnung 87 unterhalb des Turbinenrads 83.

Wie weiter insbesondere aus den Figuren 3 und 4 hervorgeht, ist entlang der Vertikalachse 95 gesehen unterhalb der Saugturbine 33 und damit näher an der Eingriffselementebene 67 ein Abscheidebehälter 97 vorgesehen, der lösbar mit dem Saugturbinengehäuse 85 verbunden ist und dessen Wandung einen Bodenwandabschnitt 99 aufweist, der entlang der Vertikalachse 95 gesehen näher an der Eingriffselementebene 67 angeordnet ist als die Einlassöffnung 87 in dem Saugturbinengehäuse 85. Der Bodenwandabschnitt 99 liegt ferner der Einlassöffnung 87 gegenüber. Außerdem weist der Abscheidebehälter 97 eine Aufnahmeöffnung 101 auf, die dem Bodenwandabschnitt 99 gegenüberliegt und in die sich ein Abschnitt des Saugturbinengehäuses 35 hinein erstreckt, wobei der Rand der Aufnahmeöffnung 101 den Abschnitt des Saugturbinengehäuses 85 umgibt, in dem die Einlassöffnung 87 vorgesehen ist. Der Rand der Aufnahmeöffnung 101 liegt dabei dichtend an dem Saugturbinengehäuse 85 an.

Außerdem weist der Abscheidebehälter 97 einen Einlass 103 auf, der ebenfalls mit dem Innenraum 105 des Abscheidebehälters 97 in Verbindung steht, wobei der Einlass 103 entlang der Vertikalachse 95 gesehen an einer Position in dem Innenraum 105 des Abscheidebehälters 97 vorgesehen ist, die weiter entfernt von der Eingriffselementebene 67 ist als der Bodenwandabschnitt 99. Insbesondere ist der Einlass 103 in einem Wandabschnitt 107 des Abscheidebehälters 97 vorgesehen, der von dem Innenraum 105 aus gesehen von der Eingriffselementebene 67 weg weist und der sich im Wesentlichen senkrecht zu der Vertikalachse 95 erstreckt. Dadurch weist der Einlass 103, wenn die Bodenreinigungsmaschine 1 auf einer im Wesentlichen horizontal verlaufenden zu reinigenden Bodenfläche 3 angeordnet ist, vertikal nach oben. Schließlich ist der Einlass 103 über die zweite Leitung 25 mit einem oberen Abschnitt des Schmutzwassertanks 19 an dem Bedienholm 7 verbunden. Der Innenraum 105 des Abscheidebehälters 97 steht somit insgesamt sowohl mit dem Einlass 103 als auch mit der Einlassöffnung 87 in Verbindung.

Weiterhin ist insbesondere Figur 4, der perspektivischen Darstellung des Abscheidebehälters 97 aus Figur 5 sowie der Schnittdarstellung in Figur 6 zu entnehmen, dass der zu dem Innenraum 105 weisende Bodenwandabschnitt 99 einen Einlassöffnungsabschnitt 109 aufweist, der der Einlassöffnung 87 in dem Saugturbinengehäuse 85 gegenüberliegt. Dabei ist der Einlassöffnungsabschnitt 109 derart in dem Bodenwandabschnitt 99 des Abscheidebehälters 97 ausgebildet, dass er derjenige Abschnitt des Bodenwandabschnitts 99 ist, der der Einlassöffnung 87 in Richtung der Vertikalachse 95 gesehen gegenüber liegt. Ferner liegt der in Figur 4 gesehen linke Teil des Einlassöffnungsabschnitts 109 in Richtung der Vertikalachse 95 gesehen der Einlassöffnung am nächsten. Außerdem weist der Bodenwandabschnitt 99 noch einen Entwässerungsabschnitt 111 auf, der entlang der Vertikalachse 95 gesehen derjenige Teil des Bodenwandabschnitts 99 ist, der der Eingriffselementebene 67 am nächsten liegt. Wenn die Bodenreinigungsmaschine 1 auf einer horizontal ausgerichteten zu reinigenden Bodenfläche 3 angeordnet ist. Damit ist der Einlassöffnungsabschnitt 109 derjenige Abschnitt des Bodenwandabschnitts 99, der am höchsten liegt, während der Entwässerungsabschnitt 111 der am tiefsten gelegene Abschnitt des Bodenwandabschnitts 99 ist.

Weiter ist insbesondere den Figuren 4 und 6 zu entnehmen, dass in dem Entwässerungsabschnitt 111 eine Entwässerungsöffnung 113 vorgesehen ist, die wiederum mit einem Ventil 115 versehen ist. Das Ventil 115 ist dabei derart ausgebildet, dass es dann schließt, wenn die Saugturbine 33 in Betrieb ist und in dem Innenraum 105 in dem Abscheidebehälter 97 ein Druck herrscht, der unter dem Umgebungsdruck liegt, also dem Druck der Atmosphäre, die die Bodenreinigungsmaschine 1 umgibt. Hingegen öffnet das Ventil 115 dann, wenn die Saugturbine außer Betrieb ist und der Druck in dem Innenraum 105 gleich oder größer als der Umgebungsdruck ist.

In dem hier beschriebenen Ausführungsbeispiel weist das Ventil 115 eine flexible Lasche 117 auf, die auf der Außenseite des Abscheidebehälters 97 gegenüber der Entwässerungsöffnung 113 angebracht ist, wobei die flexible Lasche 117 derart vorgespannt ist, dass ein Abschnitt 119 davon von der Entwässerungsöffnung 113 beabstandet ist und diese freigibt, wenn der Druck in dem Abscheidebehälter 97 größer oder gleich dem Umgebungsdruck ist. Wenn der Druck in dem Abscheidebehälter 97 jedoch unter dem Umgebungsdruck liegt, weil die Saugturbine 33 in Betrieb ist, verschließt der Abschnitt 119 die Entwässerungsöffnung 113.

In dem hier beschriebenen Ausführungsbeispiel ist das Ventil 115 derart ausgebildet, dass es allein durch den Druck im Innenraum 105 des Abscheidebehälters 97 betätigt wird. Von der vorliegenden Erfindung umfasst sind jedoch auch andere Lösungen, bei der ein Ventil verwendet wird, dass abhängig davon angesteuert wird, ob die Saugturbine 33 in Betrieb ist oder nicht. Dies kann beispielsweise ein Magnetventil sein.

Ferner ist insbesondere den Figuren 5 und 6 zu entnehmen, dass der Einlass 103 in einem Randbereich des Abscheidebehälters 97 nahe einer Umfangswandung 121 angeordnet ist, die sich im Wesentlichen parallel zu der Vertikalachse 95 erstreckt. Dies hat zur Folge, dass eine von der Saugturbine 33 erzeugte Saugluftströmung zunächst durch den Einlass 103 im Wesentlichen senkrecht zu dem Bodenwandabschnitt 99 in den Abscheidebehälter 97 eintritt und dann um 90° umgelenkt wird, wobei der Saugluftstrom dann entlang der in Figur 6 gezeigten Pfeile 123 entlang der Umfangswandung 121 und einer im Innenraum 105 des Abscheidebehälters 97 vorgesehenen Leitfläche 124 geführt wird. Dies hat die Wirkung, dass in dem Saugluftstrom enthaltene Flüssigkeitstropfen an der Umfangswandung 121 und der Leitfläche 124 abgeschieden werden und sich von dort in Richtung des Entwässerungsabschnitts 111 bewegen, da dies der am tiefsten gelegene Abschnitt in dem Bodenwandabschnitt 99 ist und zwischen der Leitfläche 124 und dem Entwässerungsabschnitt 111 noch ein Spalt vorgesehen ist. Die Anordnung des Einlasses 103 in einem aus dem Innenraum 105 gesehen von der Eingriffselementebene 67 wegweisenden Wandabschnitt 107 und benachbart zu der Umfangswandlung 121 bewirkt also, dass der Abscheidebehälter 97 ähnlich einem Zyklonabscheider wirkt.

Schließlich ist Figur 5 zu entnehmen, dass in dem von dem Innenraum 105 des Abscheidebehälters 97 aus gesehen von der Eingriffselementebene 67 wegweisenden Wandabschnitt 107 ein weiteres Ventil 125 vorgesehen ist, das eine in diesem Wandabschnitt 107 vorgesehene und in Figur 5 nicht dargestellte Öffnung verschließt. Dabei ist das Ventil 125 ähnlich dem Ventil 115 ausgebildet, d. h. es ist verschlossen, wenn die Saugturbine 33 in Betrieb ist und in dem Innenraum 105 des Abscheidebehälters 97 ein im Vergleich zu der Umgebung niedrigerer Druck herrscht, während es öffnet, wenn der Druck in dem Innenraum 105 dem Umgebungsdruck entspricht oder größer ist. Dieses Ventil 125 ist dabei ebenfalls durch eine Lasche 127 gebildet, die so vorgespannt ist, dass sich zumindest ein Abschnitt 129 davon von dem Wandabschnitt 107 und damit der darin vorgesehenen Öffnung wegbewegt, wenn der Druck in dem Innenraum 105 dem Umgebungsdruck entspricht oder größer ist, während sich der Abschnitt 129 an den Wandabschnitt 107 angelegt, wenn der Druck in dem Innenraum 105 niedriger als der Umgebungsdruck ist. Das Ventil 125 ist damit im Wesentlichen genauso aufgebaut wie das Ventil 115. Die von dem Ventil 125 verschlossene Öffnung dient als Belüftungsöffnung, um sicherzustellen, dass dann wenn das Ventil 115 öffnet, in dem Abscheidebehälter 97 vorhandene Flüssigkeit auch tatsächlich abfließen kann.

Im Betrieb des zuvor beschriebenen Ausführungsbeispiels einer erfindungsgemäßen Bodenreinigungsmaschine 1 wird von der Saugturbine 33 und dem von dem Turbinenmotor 77 angetriebenen Turbinenrad 83 ein Saugluftstrom erzeugt, wobei dieser von dem Saugfuß 21 durch die erste Leitung 23 in den Schmutzwassertank 19 strömt. Dadurch wird mittels des Saugluftstroms Reinigungsflüssigkeit, die zuvor auf die zu reinigenden Bodenfläche 3 aufgebracht wurde, abgesaugt.

Wie insbesondere aus Figur 7 hervorgeht strömt aus dem Schmutzwassertank 19 der Saugluftstrom weiter durch die zweite Leitung 25 in den Einlass 103 und in den Innenraum 105 des Abscheidebehälters 97. Aus dem Innenraum 105 des Abscheidebehälters 97 strömt die Saugluft dann weiter in die Einlassöffnung 87, wird von dem Turbinenrad 83 radial nach außen gefördert und verlässt das Saugturbinengehäuse 85 über die Auslassöffnungen 89. Die Strömungsführung innerhalb des Abscheidebehälters 97 ist dabei so, dass in dem Saugluftstrom enthaltene Flüssigkeit an der Umfangswandung 121 und der Leitfläche abgeschieden wird.

Wie weiter Figur 7 zu entnehmen ist, weist die Saugturbine 33 an dem von dem Turbinenrad 83 entfernten Ende des Turbinenmotor 77 auf dessen Motorwelle im Bereich einer Ansaugöffnung 131 ein Lüfterrad 133 auf, über das während des Betriebs der Saugturbine 33 Kühlluft durch den Turbinenmotor 77 gezogen und über Auslassöffnungen 135 ausgestoßen wird. Auf diese Weise wird gleichzeitig der Turbinenmotor 77 gekühlt. Die Luftströme, d. h. einerseits der Saugluftstrom und andererseits der Kühlluftstrom durch den Motor, sind aber voneinander getrennt.

Da der Abscheidebehälter 97 entlang der Vertikalachse 95 gesehen näher an der Eingriffselementebene 67 angeordnet ist und der Bodenwandabschnitt 99 ebenfalls näher zu der Eingriffselementebene 67 liegt, wird in dem Saugluftstrom enthaltenes Wasser, das bis in den Abscheidebehälter 97 mitgerissen wird, auch auf dem Bodenwandabschnitt 99 abgeschieden. Da der Einlassöffnungsabschnitt 109 wiederum der am höchsten gelegene Teil des Bodenwandabschnitts 99 ist, wird sich dort absetzendes Wasser dann in den tiefer gelegenen Entwässerungsabschnitt 111 fließen und sich dort zunächst ansammeln, da im Betrieb der Saugturbine 33 der Druck in dem Innenraum 105 des Abscheidebehälters 97 unter dem Umgebungsdruck liegen wird, sodass das Ventil 115 geschlossen ist.

Wird die Bodenreinigungsmaschine 1 und damit die Saugturbine 33 bzw. der Turbinenmotor abgeschaltet, steigt der Druck in dem Innenraum 105 in dem Abscheidebehälter 97 auf den Umgebungsdruck an, sodass das Ventil 115 öffnet, und das sich insbesondere im Bereich des Entwässerungsabschnitts 111 befindliche Wasser kann abfließen. Das Ventil 125 öffnet dann ebenfalls und stellt sicher, dass Luft in den Abscheidebehälter 97 einströmen kann, was das Entwässern über das Ventil 115 sicherstellt.

Damit wird aufgrund des Abscheidebehälters 97, der in Richtung der Vertikalachse 95 gesehen näher zu der Eingriffselementebene 67 angeordnet ist, erreicht, dass sich dort Wasser ansammelt und nicht in den Bereich des Turbinenrades 83 oder des Turbinenmotors 77 gelangen kann. Vielmehr wird das Wasser regelmäßig über das Ventil 115 automatisch abgelassen, sodass sich im Bereich der Saugturbine 33 keine großen Mengen von Wasser auf akkumulieren können.

Dadurch dass die Saugturbine 33 mit einem "unterhalb" des Turbinenmotors 77 gelegenen Turbinenrad 83 versehen ist, wird zudem erreicht, dass die Anordnung aus Saugturbine 33 und Abscheidebehälter 97 in vertikaler Richtung also entlang der Vertikalachse 95 gesehen, nur eine geringe Abmessung aufweist. Insgesamt hat die Basis der Bodenreinigungsmaschine 1 damit nur eine geringe Höhe. Dennoch ist die Saugturbine "stehen" angeordnet, d. h. der Turbinenmotor 77 ist oberhalb des Turbinenrades 83 angeordnet und das Turbinenrad 83 dreht sich um eine vertikal verlaufende Achse.

### Bezugszeichenliste:

- 1: Bodenreinigungsmaschine
- 3: Bodenfläche
- 5: Basis
- 7: Bedienholm
- 9: Gelenk
- 11: Längsachse
- 13: Betätigungsende
- 15: Hochachse
- 17: Reinigungsflüssigkeitsbehälter
- 19: Schmutzwassertank
- 21: Saugfuß
- 23: ersten Leitung
- 25: zweiten Leitung
- 27: Reinigungselementanordnung
- 29: Gehäuse
- 31: Antriebsmotor
- 33: Saugturbine
- 35: Leitung
- 37: Abtriebsachse
- 39: Abtriebswelle
- 41: erste Exzenterscheibe
- 43: zweite Exzenterscheibe
- 45: erster Aufnahmeelement
- 47: erstes Lager
- 49: innerer Reinigungskörper
- 51: inneres Reinigungselement
- 53: Reinigungskörperebene
- 55: zweiter Aufnahmeelement
- 57: zweites Lager
- 59: äußerer Reinigungskörper
- 61: äußeres Reinigungselement
- 63: Eingriffselement
- 65: Endabschnitt
- 67: Eingriffselementebene
- 69: erste elastische Elemente
- 71: zweite elastische Elemente
- 73: Führungsrad
- 75: Räderachse
- 77: Turbinenmotor
- 79: Motorwelle
- 81: Turbinenradachse
- 83: Turbinenrad
- 85: Saugturbinengehäuse
- 87: Einlassöffnung
- 89: Auslassöffnung
- 91: Eintritt
- 93: Turbinenradebene
- 95: Vertikalachse
- 97: Abscheidebehälter
- 99: Bodenwandabschnitt
- 101: Aufnahmeöffnung
- 103: Einlass
- 105: Innenraum - Abscheidebehälter
- 107: Wandabschnitt
- 109: Einlassöffnungsabschnitt
- 111: Entwässerungsabschnitt
- 113: Entwässerungsöffnung
- 115: Ventil
- 117: Lasche
- 119: Abschnitt
- 121: Umfangswandung
- 123: Pfeil
- 124: Leitfläche
- 125: Ventil
- 127: Lasche
- 129: Abschnitt
- 131: Ansaugöffnung
- 133: Lüfterrad
- 135: Auslassöffnung

## Patentansprüche

1. Bodenreinigungsmaschine (1) mit
einer Basis (5),
einer an einer Unterseite der Basis (5) gehalterten und angetriebenen Reinigungselementanordnung (27) zum Eingriff mit einer Bodenfläche (3), wobei die Reinigungselementanordnung (27) wenigstens ein angetriebenes Reinigungselement (51, 61) aufweist, an dem Eingriffselemente (63) zum Eingriff mit einer zu reinigenden Bodenfläche (3) angebracht sind, wobei sich zum Eingriff mit der Bodenfläche (3) vorgesehene Abschnitte der Eingriffselemente (63) in einer Eingriffselementebene (67) erstrecken,
einem an der Basis (5) angebrachten Bedienholm (7) zum Führen und Betätigen der Bodenreinigungsmaschine (1),
einem an der Basis (5) oder an dem Bedienholm (7) angebrachten Saugfuß (21) zum Aufsaugen von Reinigungsflüssigkeit von der Bodenfläche (3),
einem an der Basis (5) oder dem Bedienholm (7) angebrachten Schmutzwassertank (19) zur Aufnahme von mit dem Saugfuß (21) aufgenommener Reinigungsflüssigkeit,
einer an der Basis (5) angebrachten Saugturbine (33), die ein Saugturbinengehäuse (85) aufweist, das eine Einlassöffnung (87) und eine Auslassöffnung (89) aufweist,
wobei die Saugturbine (33) ausgestaltet ist, im Betrieb einen Saugluftstrom von dem Saugfuß (21) in den Schmutzwassertank (19) zu erzeugen, wobei die Saugturbine (33) derart aufgebaut ist, dass der Saugluftstrom durch die Einlassöffnung (87) hin zu der Auslassöffnung (89) verläuft,
wobei ein Abscheidebehälter (97) vorgesehen ist, der an das Saugturbinengehäuse (85) angrenzt, dessen Innenraum (105) mit der Einlassöffnung (87) in Verbindung steht und der einen mit dem Innenraum (105) in Verbindung stehenden Einlass (103) sowie einen zu dem Innenraum (105) weisenden Bodenwandabschnitt (99) aufweist,
wobei der Bodenwandabschnitt (99) entlang einer Vertikalachse (95) gesehen, die senkrecht zu der Eingriffselementebene (67) verläuft, näher zu der Eingriffselementebene (67) angeordnet ist als die Einlassöffnung (87), und
wobei aus dem Bodenwandabschnitt (99) eine Entwässerungsöffnung (113) in die Umgebung führt, die mit einem Ventil (115) versehen ist, das derart ausgestaltet ist, dass es geschlossen ist, wenn die Saugturbine (33) in Betrieb ist, und geöffnet ist, wenn die Saugturbine (33) außer Betrieb ist.

2. Bodenreinigungsmaschine nach Anspruch 1, wobei das Ventil (115) derart ausgestaltet ist, dass es schließt, wenn der Druck in dem Abscheidebehälter (97) unter dem Umgebungsdruck liegt, und öffnet, wenn der Druck in dem Abscheidebehälter (97) größer oder gleich dem Umgebungsdruck ist.

3. Bodenreinigungsmaschine nach Anspruch 2, wobei das Ventil eine flexible Lasche (117) aufweist, die auf der Außenseite des Abscheidebehälters (97) gegenüber der Entwässerungsöffnung (113) angebracht ist, und
wobei die flexible Lasche (117) derart vorgespannt ist, dass ein Abschnitt (119) davon von der Entwässerungsöffnung (113) beabstandet ist und diese freigibt, wenn der Druck in dem Abscheidebehälter (97) größer oder gleich dem Umgebungsdruck ist, und dass der Abschnitt (119) die Entwässerungsöffnung (113) verschließt, wenn der Druck in dem Abscheidebehälter (97) unter dem Umgebungsdruck liegt.

4. Bodenreinigungsmaschine nach einem oder mehreren der Ansprüche 1 bis 3, wobei die Saugturbine (33) ein Turbinenrad (83) aufweist, das um eine Turbinenradachse (81) drehend angetrieben ist, wobei die Turbinenradachse (81) mit der Vertikalachse (95) zusammenfällt, und
wobei die Einlassöffnung (87) in Richtung der Vertikalachse (95) gesehen näher zu der Eingriffselementebene (67) ist als das Turbinenrad (83).

5. Bodenreinigungsmaschine nach Anspruch 4, wobei die Saugturbine (33) einen Turbinenmotor (77) mit einer drehend angetriebenen Motorwelle (79) aufweist, wobei sich die Motorwelle (79) entlang der Turbinenradachse (81) erstreckt und mit dem Turbinenrad (83) verbunden ist.

6. Bodenreinigungsmaschine nach Anspruch 4 oder 5, wobei das Turbinenrad (83) als Radiallüfterrad ausgebildet ist, das derart ausgestaltet ist, dass es bei einer Rotation einen Luftstrom von einem auf der Turbinenradachse (81) liegenden Eintritt (91) radial nach außen erzeugt, und
wobei das Saugturbinengehäuse (85) das Turbinenrad (83) umgibt und die Einlassöffnung (87) auf der Turbinenradachse (81) angeordnet ist und dem Eintritt (91) gegenüberliegt.

7. Bodenreinigungsmaschine nach einem oder mehreren der Ansprüche 1 bis 6, wobei der Abscheidebehälter (97) eine dem Bodenwandabschnitt (99) gegenüberliegenden Aufnahmeöffnung (101) aufweist, deren Rand dichtend an dem Saugturbinengehäuse (85) anliegt,
wobei in dem von dem Rand eingeschlossenen Bereich des Saugturbinengehäuses (85) die Einlassöffnung (87) angeordnet ist und
wobei der Abscheidebehälter (97) lösbar mit dem Saugturbinengehäuse (85) verbunden ist.

8. Bodenreinigungsmaschine nach einem oder mehreren der Ansprüche 1 bis 7, wobei der Bodenwandabschnitt (99) einen Einlassöffnungsabschnitt (109) aufweist, der der Einlassöffnung (87) gegenüber liegt,
wobei der Bodenwandabschnitt (99) einen Entwässerungsabschnitt (111) aufweist, vom dem die Entwässerungsöffnung (113) ausgeht, und
wobei entlang der Vertikalachse (95) gesehen der Entwässerungsabschnitt (111) der Eingriffselementebene (67) näher ist als der Einlassöffnungsabschnitt (109).

9. Bodenreinigungsmaschine nach Anspruch 8, wobei der Einlassöffnungsabschnitt (109) der Teil des Bodenwandabschnitts (99) ist, der der entlang der Vertikalachse (95) gesehen der Einlassöffnung (87) am nächsten liegt.

10. Bodenreinigungsmaschine nach einem oder mehreren der Ansprüche 1 bis 9, wobei der Einlass (103) entlang der Vertikalachse (95) gesehen an einer Position in den Innenraum (105) mündet, die weiter entfernt von der Eingriffselementebene (105) ist als der Bodenwandabschnitt (99).

11. Bodenreinigungsmaschine nach Anspruch 10, wobei der Einlass (103) in einem Wandabschnitt (107) des Abscheidebehälters (97) vorgesehen ist, der von dem Innenraum (105) aus gesehen von der Eingriffselementebene (67) weg weist.

12. Bodenreinigungsmaschine nach einem oder mehreren der Ansprüche 1 bis 11, wobei der Saugfuß (21) mit einer ersten Leitung (23) mit dem Schmutzwassertank (19) verbunden ist,
wobei der Schmutzwassertank (19) mit einer zweiten Leitung (25) mit dem Einlass (103) des Abscheidebehälters (97) verbunden ist und
wobei, wenn die Saugturbine (33) in Betrieb ist, der Saugluftstrom von dem Saugfuß (21), durch den Schmutzwassertank (19) und durch den Abscheidebehälter (97) zu der Einlassöffnung (87) verläuft.

## Claims

1. Floor-cleaning machine (1) having
a base (5)
a cleaning-element arrangement (27) which is driven and held on a bottom side of the base (5) and serves for engagement with a floor surface (3), wherein the cleaning-element arrangement (27) has at least one driven cleaning element (51, 61) to which there are attached engagement elements (63) for engagement with a floor surface (3) to be cleaned, wherein sections, intended for engagement with the floor surface (3), of the engagement elements (63) extend in an engagement-element plane (67),
an operating bar (7) which is attached to the base (5) and serves for guiding and actuating the floor-cleaning machine (1),
a suction foot (21) which is attached to the base (5) or to the operating bar (7) and serves for sucking cleaning liquid up from the floor surface (3),
a dirty-water tank (19) which is attached to the base (5) or to the operating bar (7) and serves for receiving cleaning liquid taken up by the suction foot (21),
a suction turbine (33) which is attached to the base (5) and has a suction-turbine housing (85), the latter having an inlet opening (87) and an outlet opening (89),
wherein the suction turbine (33) is configured to generate a suction-air stream from the suction foot (21) into the dirty-water tank (19) during operation, wherein the suction turbine (33) is constructed in such a way that the suction-air stream passes through the inlet opening (87) to the outlet opening (89),
wherein provision is made of a separating container (97) which adjoins the suction-turbine housing (85) and whose interior space (105) is connected to the inlet opening (87) and which has an inlet (103), connected to the interior space (105), and has a bottom-wall section (99), facing towards the interior space (105),
wherein the bottom-wall section (99), as seen along a vertical axis (95) extending perpendicularly to the engagement-element plane (67), is arranged closer to the engagement-element plane (67) than the inlet opening (87), and
wherein leading from the bottom-wall section (99) into the surroundings is a drainage opening (113) which is provided with a valve (115) which is configured so as to be closed when the suction turbine (33) is in operation and to be open when the suction turbine (33) is not in operation.

2. Floor-cleaning machine according to Claim 1, wherein the valve (115) is configured so as to close when the pressure in the separating container (97) is below ambient pressure and to open when the pressure in the separating container (97) is greater than or equal to ambient pressure.

3. Floor-cleaning machine according to Claim 2, wherein the valve has a flexible flap (117) which is attached to the outer side of the separating container (97) opposite the drainage opening (113), and
wherein the flexible flap (117) is preloaded in such a way that a section (119) thereof is spaced apart from the drainage opening (113) and opens up the latter when the pressure in the separating container (97) is greater than or equal to ambient pressure, and that the section (119) closes off the drainage opening (113) when the pressure in the separating container (97) is below ambient pressure.

4. Floor-cleaning machine according to one or more of Claims 1 to 3, wherein the suction turbine (33) has a turbine wheel (83) which is driven in rotation about a turbine-wheel axis (81), wherein the turbine-wheel axis (81) coincides with the vertical axis (95), and
wherein the inlet opening (87), as seen in the direction of the vertical axis (95), is closer to the engagement-element plane (67) than the turbine wheel (83).

5. Floor-cleaning machine according to Claim 4, wherein the suction turbine (33) has a turbine motor (77) with a motor shaft (79) which is driven in rotation, wherein the motor shaft (79) extends along the turbine-wheel axis (81) and is connected to the turbine wheel (83).

6. Floor-cleaning machine according to Claim 4 or 5, wherein the turbine wheel (83) is designed as a radial fan wheel which is configured so as to generate an air stream radially outwardly from an entry (91) situated on the turbine-wheel axis (81) when rotated, and
wherein the suction-turbine housing (85) surrounds the turbine wheel (83) and the inlet opening (87) is arranged on the turbine-wheel axis (81) and situated opposite the entry (91).

7. Floor-cleaning machine according to one or more of Claims 1 to 6, wherein the separating container (97) has a receiving opening (101) which is situated opposite the bottom-wall section (99) and whose edge bears sealingly against the suction-turbine housing (85),
wherein the inlet opening (87) is arranged in that region of the suction-turbine housing (85) which is enclosed by the edge, and
wherein the separating container (97) is detachably connected to the suction-turbine housing (85) .

8. Floor-cleaning machine according to one or more of Claims 1 to 7, wherein the bottom-wall section (99) has an inlet-opening section (109) which is situated opposite the inlet opening (87),
wherein the bottom-wall section (99) has a drainage section (111) from which the drainage opening (113) departs, and
wherein, as seen along the vertical axis (95), the drainage section (111) is closer to the engagement-element plane (67) than the inlet-opening section (109).

9. Floor-cleaning machine according to Claim 8, wherein the inlet-opening section (109) is that part of the bottom-wall section (99) which, as seen along the vertical axis (95), is situated closest to the inlet opening (87).

10. Floor-cleaning machine according to one or more of Claims 1 to 9, wherein the inlet (103), as seen along the vertical axis (95), opens out into the interior space (105) at a position which is further away from the engagement-element plane (67) than the bottom-wall section (99).

11. Floor-cleaning machine according to Claim 10, wherein provision is made of the inlet (103) in a wall section (107) of the separating container (97) that, as seen from the interior space (105), faces away from the engagement-element plane (67).

12. Floor-cleaning machine according to one or more of Claims 1 to 11, wherein the suction foot (21) is connected to the dirty-water tank (19) by way of a first line (23),
wherein the dirty-water tank (19) is connected to the inlet (103) of the separating container (97) by way of a second line (25), and
wherein, when the suction turbine (33) is in operation, the suction-air stream passes from the suction foot (21) to the inlet opening (87) through the dirty-water tank (19) and through the separating container (97).

## Revendications

1. Machine de nettoyage du sol (1) avec
une base (5),
un agencement d'éléments de nettoyage (27) entraîné et supporté sur un côté inférieur de la base (5) pour venir en prise avec une surface du sol (3), l'agencement d'éléments de nettoyage (27) présentant au moins un élément de nettoyage entraîné (51, 61) sur lequel sont montés des éléments de prise (63) pour venir en prise avec une surface du sol (3) à nettoyer, des sections des éléments de prise (63) prévues pour venir en prise avec la surface du sol (3) s'étendant dans un plan d'élément de prise (67),
une barre de commande (7) montée sur la base (5) pour guider et actionner la machine de nettoyage du sol (1),
un pied d'aspiration (21) monté sur la base (5) ou sur la barre de commande (7) pour aspirer le liquide de nettoyage de la surface du sol (3),
un réservoir d'eau sale (19) monté sur la base (5) ou sur la barre de commande (7) pour recevoir le liquide de nettoyage reçu par le pied d'aspiration (21),
une turbine d'aspiration (33) montée sur la base (5), présentant un boîtier de turbine d'aspiration (85) qui présente une ouverture d'admission (87) et une ouverture de sortie (89),
la turbine d'aspiration (33) étant conçue pour, en fonctionnement, générer un courant d'air d'aspiration à partir du pied d'aspiration (21) dans le réservoir d'eau sale (19), la turbine d'aspiration (33) étant construite de telle sorte que le courant d'air d'aspiration s'écoule à travers l'ouverture d'admission (87) vers l'ouverture de sortie (89),
un récipient de séparation (97) étant prévu, qui est adjacent au boîtier de turbine d'aspiration (85), dont l'espace intérieur (105) communique avec l'ouverture d'admission (87) et qui présente une admission (103) communiquant avec l'espace intérieur (105) ainsi qu'une section de paroi de fond (99) orientée vers l'espace intérieur (105),
la section de paroi de fond (99) étant agencée plus près du plan d'élément de prise (67) que l'ouverture d'admission (87), vue le long d'un axe vertical (95) qui s'étend perpendiculairement au plan d'élément de prise (67), et
une ouverture de drainage (113) menant de la section de paroi de fond (99) à l'environnement, et étant pourvue d'une soupape (115) conçue pour être fermée lorsque la turbine d'aspiration (33) est en fonctionnement, et pour être ouverte lorsque la turbine d'aspiration (33) est hors fonctionnement.

2. Machine de nettoyage du sol selon la revendication 1, la soupape (115) étant conçue pour se fermer lorsque la pression dans le récipient de séparation (97) est inférieure à la pression ambiante, et pour s'ouvrir lorsque la pression dans le récipient de séparation (97) est supérieure ou égale à la pression ambiante.

3. Machine de nettoyage du sol selon la revendication 2, la soupape présentant une languette flexible (117) qui est montée sur le côté extérieur du récipient de séparation (97), à l'opposé de l'ouverture de drainage (113), et
la languette flexible (117) étant précontrainte de telle sorte qu'une section (119) de celle-ci est espacée de l'ouverture de drainage (113) et la libère lorsque la pression dans le récipient de séparation (97) est supérieure ou égale à la pression ambiante, et que la section (119) ferme l'ouverture de drainage (113) lorsque la pression dans le récipient de séparation (97) est inférieure à la pression ambiante.

4. Machine de nettoyage du sol selon une ou plusieurs des revendications 1 à 3, la turbine d'aspiration (33) présentant une roue de turbine (83) entraînée en rotation autour d'un axe de roue de turbine (81), l'axe de roue de turbine (81) coïncidant avec l'axe vertical (95), et
l'ouverture d'admission (87) étant plus proche du plan d'élément de prise (67) que la roue de turbine (83), vue dans la direction de l'axe vertical (95).

5. Machine de nettoyage du sol selon la revendication 4, la turbine d'aspiration (33) présentant un moteur de turbine (77) avec un arbre de moteur (79) entraîné en rotation, l'arbre de moteur (79) s'étendant le long de l'axe de roue de turbine (81) et étant relié à la roue de turbine (83).

6. Machine de nettoyage du sol selon la revendication 4 ou 5, la roue de turbine (83) étant réalisée sous forme de roue de ventilateur radial qui est conçue de telle sorte que, lorsqu'elle tourne, elle génère un courant d'air radialement vers l'extérieur à partir d'une entrée (91) située sur l'axe de roue de turbine (81), et
le boîtier de turbine d'aspiration (85) entourant la roue de turbine (83) et l'ouverture d'admission (87) étant agencée sur l'axe de roue de turbine (81) et étant opposée à l'entrée (91).

7. Machine de nettoyage du sol selon une ou plusieurs des revendications 1 à 6, le récipient de séparation (97) présentant une ouverture de réception (101) opposée à la section de paroi de fond (99), dont le bord s'applique de manière étanche sur le boîtier de turbine d'aspiration (85),
l'ouverture d'admission (87) étant agencée dans la zone du boîtier de turbine d'aspiration (85) entourée par le bord, et
le récipient de séparation (97) étant relié de manière amovible au boîtier de turbine d'aspiration (85).

8. Machine de nettoyage du sol selon une ou plusieurs des revendications 1 à 7, la section de paroi de fond (99) présentant une section d'ouverture d'admission (109) opposée à l'ouverture d'admission (87),
la section de paroi de fond (99) présentant une section de drainage (111) de laquelle part l'ouverture de drainage (113), et
vue le long de l'axe vertical (95), la section de drainage (111) étant plus proche du plan d'élément de prise (67) que la section d'ouverture d'admission (109).

9. Machine de nettoyage du sol selon la revendication 8, la section d'ouverture d'admission (109) étant la partie de la section de paroi de fond (99) qui est la plus proche de l'ouverture d'admission (87), vue le long de l'axe vertical (95).

10. Machine de nettoyage du sol selon une ou plusieurs des revendications 1 à 9, l'admission (103), vue le long de l'axe vertical (95), débouchant dans l'espace intérieur (105) à une position plus éloignée du plan d'élément de prise (105) que la section de paroi de fond (99) .

11. Machine de nettoyage du sol selon la revendication 1o, l'admission (103) étant prévue dans une section de paroi (107) du récipient de séparation (97) qui, vue depuis l'espace intérieur (105), est orientée à l'opposé du plan d'élément de prise (67).

12. Machine de nettoyage du sol selon une ou plusieurs des revendications 1 à 11, le pied d'aspiration (21) étant relié au réservoir d'eau sale (19) par une première conduite (23),
le réservoir d'eau sale (19) étant relié à l'admission (103) du récipient de séparation (97) par une deuxième conduite (25) et
lorsque la turbine d'aspiration (33) est en fonctionnement, le courant d'air d'aspiration s'écoulant depuis le pied d'aspiration (21), à travers le réservoir d'eau sale (19) et à travers le récipient de séparation (97) vers l'ouverture d'admission (87).
